# EUROPÄISCHE PATENTANMELDUNG

(11) **EP 0 123 805 A1**
(43) Veröffentlichungstag der Anmeldung: **07.11.1984**
(21) Anmeldenummer: 84101673.6
(22) Anmeldetag: 17.02.1984
(51) Int. Cl.: B25C 1/00

(54) **Kraftgetriebenes Eintreibgerät für Befestigungsmittel**

(30) Priorität: 28.04.1983 DE 3315411
(71) Anmelder: Fehrs, Hellmuth, D-2000 Hamburg 71 (DE); Bähnke, Manfred, D-2000 Hamburg 67 (DE)
(72) Erfinder: Fehrs, Hellmuth, D-2000 Hamburg 71 (DE); Bähnke, Manfred, D-2000 Hamburg 67 (DE)
(74) Vertreter: Patentanwälte Hauck, Graalfs, Wehnert, Döring, Siemons

(57) **Zusammenfassung**

Kraftgetriebenes Eintreibgerät für Befestigungsmittel mit einem Gehäuse, einem im Gehäuse aufgenommen, angetriebenen Eintreibstößel, der in einem Eintreibkanal geführt ist und mit einem Magazin zur Aufnahme der Befestigungsmittel und deren Vorschub zum Eintreibkanal mit Hilfe eines Vorschiebers, dessen vorderes Ende an der Unterseite des Gehäuses befestigbar ist, wobei das Magazin zwei parallele, beabstandete, längliche Führungselemente aufweist, von denen wahlweise Nägel, stiftartige Befestigungsmittel usw. oder U-Klammern geführt sind, und wobei die Nägel, stiftartigen Befestigungselemente usw. im Kanal zwischen den Führungselementen angeordnet sind, wobei die Klammern nur von einem der beiden Führungselemente geführt sind und die Führungselemente wahlweise in zwei seitlich beabstandete Positionen so am Gehäuse befestigbar sind, daß entweder die Längsachse des Kanals zwischen den Führungselementen oder des die Klammern führenden Führungselements zum Eintreibkanal ausgerichtet ist.

## Beschreibung

Die Erfindung bezieht sich auf ein kraftgetriebenes Eintreibgerät für Befestigungsmittel mit einem Gehäuse, einem im Gehäuse aufgenommenen, angetriebenen Eintreibstößel, der in einem Eintreibkanal geführt ist und mit einem Magazin zur Aufnahme der Befestigungsmittel und deren Vorschub zum Eintreibkanal mit Hilfe eines Vorschiebers, dessen vorderes Ende an der Unterseite des Gehäuses befestigbar ist, wobei das Magazin zwei parallel beabstandete, längliche Führungselemente aufweist, von denen wahlweise Nägel, stiftartige Befestigungsmittel usw. oder U-Klammern geführt sind, und wobei die Nägel, stiftartigen Befestigungselemente usw. im Kanal zwischen den Führungselementen angeordnet sind.

Unabhängig von der Antriebsart weisen kraftgetriebene Eintreibgeräte ein Magazin zur Aufnahme und Führung der Befestigungsmittel auf. Die Befestigungsmittel sind im allgemeinen zu einem Streifen magaziniert, und im Magazin sind entsprechende Führungen vorgesehen, um den Befestigungsmittelstreifen zu führen, wenn er mittels eines unter Federspannung stehenden Vorschiebers in Richtung Eintreibkanal vorgeschoben wird. Herkömmliche Eintreibgeräte sind normalerweise nur für die Verarbeitung einer einzigen Befestigungsmittelart ausgebildet. Mit den Geräten werden daher entweder Nägel, Heftklammern oder ähnliches eingetrieben, wobei die Befestigungsmittel annähernd gleiche Abmessungen aufweisen, mit Ausnahme der Länge, die unterschiedlich sein kann.

Beim eingangs genannten kraftgetriebenen Eintreibgerät is jedoch auch die Möglichkeit gegeben, wahlweise Nägel oder Heftklammern zu verarbeiten, ohne daß das Magazin oder andere Teile ausgewechselt werden müssen (US-PS 3 156 920). Das Magazin weist zwei längliche Führungselemente auf, die schienenartig ausgebildet und an einem oder beiden Enden befestigt sind. Im Kanal zwischen den Schienen sind die Nägel geführt. Die Schenkel der Klammern übergreifen beide Schienen. Es versteht sich, daß der Eintreibkanal und der Eintreibstößel beide so ausgebildet sind, daß sowohl Nägel als auch Klammern wirksam eingetrieben werden können.

Bei dem bekannten Gerät ist indessen nachteilig, daß bei relativ schmalen Klammern und dicken Nägeln die beiden Führungsschienen nur sehr dünn ausgebildet werden können. Da sie naturgemäß über ihre größte Länge frei im Raum stehen, sind sie für eine einwandfreie Führung der Befestigungsmittel nicht besonders geeignet. Für relativ kurze Befestigungsmittel kann die Magazinkonzeption des bekannten Eintreibgerätes noch zufriedenstellend arbeiten. Für Befestigungsmittel mittlerer Länge ist sie bereits nur bedingt geeignet. Für sehr lange Befestigungsmittel ist die bekannte Konstruktion indessen unbrauchbar, da es im Betrieb sehr leicht zu Störungen kommen kann.

Der Erfindung liegt die Aufgabe zugrunde, für kraftgetriebene Eintreibgeräte ein Magazin zu schaffen, mit dem sowohl Klammern als auch Nägel oder ähnliche Befestigungsmittel auch dann zufriedenstellend verarbeitet werden können, wenn die Befestigungsmittel sehr lang sind.

Diese Aufgabe wird erfindungsgemäß dadurch gelöst, daß die Klammern nur von einem der beiden Führungselemente geführt sind und die Führungselemente wahlweise in zwei seitlich beabstandeten Positionen so am Gehäuse befestigbar sind, daß entweder die Längsachse des Kanals zwischen den Führungselementen oder das die Klammern führende Führungselement zum Eintreibkanal ausgerichtet ist.

Beim erfindungsgemäßen Eintreibgerät werden die Klammern nur von einem der beiden Führungselemente geführt. Dieses Führungselement muß daher relativ zum Schußkanal verstellbar sein, da zum Verarbeiten von Nägeln oder Stiften der Kanal zwischen den Führungselementen zum Schußkanal ausgerichtet sein muß.

Die Erfindung hat den Vorteil, daß die Führungselemente, die zum Beispiel schienenartig ausgebildet sein können, verhältnismäßig dick ausgeführt sein können und daher eine ausreichende Steifigkeit aufweisen, auch dann, wenn die Befestigungsmittel eine beträchtliche Länge haben, zum Beispiel bis 90 mm. Da das andere Führungselement zur Elammernführung nicht herangezogen wird, kann es beliebig dick sein und damit ausreichend steif. Die Breite des zur Führung der Klammern dienenden Führungselements hat immerhin das Maß der Schenkelabstände der Klammern. Auch dieses Maß reicht aus, um für eine ausreichende Stabilität zu sorgen.

Wenn die Klammern eine bestimmte Breite überschreiten, ist auch eine zur obigen Lösung alternative Lösung vorteilhaft einsetzbar. Sie besteht erfindungsgemäß darin, daß eines oder beide Führungselemente in zwei seitlich beabstandeten Positionen am Gehäuse befestigbar sind und zur gemeinsamen Führung von Klammern einen kleineren Abstand voneinander haben als zur Führung der Nägel, Stifte usw. Bei dieser Ausführungsform werden vorzugsweise beide Führungselemente aufeinander zu verstellt, unter Umständen unter Anlage aneinander, um eine zum Eintreibkanal ausgerichtete Führung für die Klammern zu bilden. Auch bei dieser Ausführungsform können die Führungselemente eine weitaus größere Dicke aufweisen als bei bekannten Eintreibgeräten.

Im Hinblick auf die erstangeführte erfindungsgemäße Ausführungsform ist es vorteilhaft,wenn nach einer Ausgestaltung der Erfindung die Führungselemente einen festen Abstand zueinander aufweisen und gemeinsam verstellbar sind. Besonders vorteilhaft ist, wenn nach einer weiteren Ausgestaltung der Erfindung die Führungselemente jeweils parallel zu sich selbst verstellt werden. Es ist zwar denkbar, die Führungselemente nur im vorderen Bereich relativ zum Werkzeug bzw. Eintreibkanal zu verstellen und eine Verschwenkung um das hintere Ende vorzunehmen. Hierdurch ergibt sich jedoch in einer der beiden Positionen eine gewisse Fehlausrichtung, d.h. die Nägel oder die Klammern werden nicht genau senkrecht zum Werkzeug zugeführt. Dies kann zu Hemmungen führen. Vorzuziehen ist daher eine Verstellung der Führungselemente parallel zu sich selbst.

Um eine sichere Abstützung der Führungselemente im vorderen Bereich zu gewährleisten und gleichzeitig deren Verstellmöglichkeit, sieht eine Ausgestaltung der Erfindung vor, daß die Führungselemente senkrecht gegen eine Anschlagfläche des unterhalb des Gehäuses angeordneten Werkzeugs stoßen. Die Führungselemente liegen vorzugsweise mit einer planen Fläche bündig an der Anschlagfläche des Werkzeugs an, und zwar in beiden wahlweise einzunehmenden Positionen. Um eine genaue Justierung zu erhalten, sieht eine weitere Ausgestaltung der Erfindung vor, daß mindestens ein Führungselement an der vorderen Stirnseite einen Vorsprung aufweist, der wahlweise mit einer von zwei Vertiefungen der Anschlagfläche zusammenwirkt. Der Vorsprung kann von einem Stift gebildet sein, der in ein passendes Loch der Anschlagfläche einführbar ist. Auf diese Weise ist gewährleistet, daß die Achse des Kanals zwischen den Führungselementen bzw. die Achse eines der Führungselemente exakt zum Eintreibkanal ausgerichtet ist.

Normalerweise ist das Magazin von Eintreibgeräten mit seinem hinteren Endbereich an einem Griffabschnitt des Gehäuses befestigt. Um eine parallele Verstellung der Führungen des Magazins zu ermöglichen, sieht in diesem Zusammenhang eine weitere Ausgestaltung der Erfindung vor, daß am Griffabschnitt eine erste Lasche und am Magazin eine zweite Lasche befestigt sind, die in zwei unterschiedlichen Positionen relativ zueinander fest miteinander verbindbar sind, vorzugsweise durch einen Schraubenbolzen. Die Laschen können dabei flächig gegeneinander liegen. In einer weiteren Ausgestaltung sieht die Erfindung vor, daß eine Lasche ein Langloch aufweist, durch das der Schraubenbolzen hindurchgeht, der seinerseits mit der anderen Lasche verschraubt ist, ein Exzenter auf der das Langloch aufweisenden Lasche verdrehbar gelagert ist und mit einem Vorsprung in das Langloch eingreift. Der Exzenter ist vorzugsweise auf dem Schraubenbolzen gelagert. Wird der Schraubenbolzen gelöst, kann der Exzenter verschwenkt werden, wobei der Vorsprung, der beispielsweise ein Stift ist, in der einen Position an der einen Wand und in der anderen Position an der gegenüberliegenden Wand des Langlochs angreift. In diesen beiden Positionen ist dann auch das hintere Ende der Führungen entsprechend den beiden wahlweise einzunehmenden Positionen exakt festgelegt.

Damit die Führungen auch am vorderen Ende gesichert sind, sieht eine Ausgestaltung der Erfindung vor, daß mindestens eines der Führungselemente mit Hilfe einer Schraube am Werkzeug befestigt ist, die über wahlweise eine von zwei Bohrungen durch das Werkzeug von der Vorderseite des Werkzeugs einschraubbar ist. Den beiden Löchern kann ein entsprechendes Symbol zugeordnet sein, so daß der Benutzer erkennen kann, welche Betriebsart eingestellt ist.

Die Stabilität der Führungen wird verbessert und die Verstellbarkeit erleichtert, wenn nach einer weiteren Ausgestaltung der Erfindung die Führungselemente einteilig ausgebildet und durch einen unteren Steg miteinander verbunden sind.

Da bei sehr langen Befestigungselementen und einer entsprechenden Dicke das Gewicht der Führungen sehr groß wird, sieht eine Ausgestaltung der Erfindung vor, daß an die Führungselemente in Längsrichtung verlaufende Rippen oder dergleichen angeformt sind. Die Scheitellinien der Rippen bestimmen die Führungsebene. Auf diese Weise kann die Materialmenge für die Führungselemente verringert werden.

Ein besonders bevorzugtes Ausführungsbeispiel der Erfindung wird nachfolgend anhand von Zeichnungen näher erläutert.

Fig. 1 zeigt in Seitenansicht ein Eintreibgerät nach der Erfindung.
Fig. 2 zeigt einen Schnitt durch das Magazin des Eintreibgerätes nach Fig. 1.
Fig. 3 zeigt einen Querschnitt durch das Werkzeug und einrs Teils der Führung des Eintreibgerätes nach Fig. 1.
Fig. 4 zeigt eine ähnliche Darstellung wie Fig. 2, jedoch mit einem anderen Befestigungsmittel.
Fig. 5 zeigt eine ähnliche Darstellung wie Fig. 3, jedoch mit anderen Befestigungsmitteln.
Fig. 6 zeigt eine ähnliche Darstellung wie die Figuren 3 und 5 zur Verarbeitung von Klammern.
Fig. 7 zeigt eine ähnliche Darstellung wie Fig. 6, jedoch zur Verarbeitung von Nägeln.
Fig. 8 zeigt eine Frontansicht des Werkzeuges des Eintreibgerätes nach Fig. 1.
Fig. 9 zeigt einen Schnitt durch das Magazin des Eintreibgerätes nach Fig. 1 hinter dem Griffabschnitt auf diesen gerichtet.

Bevor auf die in den Zeichnungen dargestellten Einzelheiten näher eingegangen wird, sei vorangestellt, daß jedes der gezeigten und beschriebenen Merkmale für sich oder in Verbindung mit Merkmalen der Ansprüche von erfindungswesentlicher Bedeutung ist.

Fig. 1 zeigt ein druckluftbetriebenes Eintreibgerät, das ein Gehäuse 10, einen Griff 11 mit Druckluftanschluß 12 am hinteren Ende, einen Auslösehebel 13, ein Werkzeug 14 und ein Magazin 15 aufweist. Im Gehäuse ist ein mit einem Arbeitskolben verbundener Eintreibstößel geführt, der in einem Eintreibkanal im Werkzeug 14 während des Eintreibvorgangs geführt ist. Das Magazin 15 ist am vorderen Ende am Werkzeug 14 fixiert und in einem hinteren Endbereichmit einem hinteren Abschnitt des Griffes 11 verbunden. Im Magazin 15 ist in noch zu zeigender Weise ein Vorschieber 16 geführt, der von einer nicht gezeigten Feder vorgespannt wird.

Das Werkzeug 14 besteht aus einem rückwärtigen Teil 17, das mittels Schrauben 18 an der Unterseite des Gehäuses 10 befestigt ist, sowie einer vorderen Platte 19, die mittels Schrauben 20 am rückwärtigen Teil 17 befestigt ist. In den Figuren 3, 5, 6 und 7 ist der Querschnitt durch das Werkzeug 14 zu erkennen. Es ist ersichtlich, daß das rückwärtige Bauteil 17 im Querschnitt U-förmig ist mit nach hinten weisenden Schenkeln 21, die mit Ausnehmungen versehen sind, die, wie aus Fig. 1 ersichtlich, in einer Reihe übereinander angeordnet sind. An der Vorderseite besitzt das rückwärtige Teil 17 eine Ausnehmung, in der ein stabförmiges Element 23 passend eingesetzt ist, das einen Eintreibkanal 24 für einen Eintreibstößel 25 begrenzt. Der Eintreibstößel besitzt einen mittleren annähernd im Querschnitt kreisförmigen Abschnitt, an dem sich im Querschnitt rechteckförmige Abschnitte anschließen. Die Querschnittsform des Eintreibstößels 25 ermöglicht das Eintreiben sowohl von Klammern als auch von Nägeln oder Stiften.

Die Querschnittsform des Magazins 15 geht aus den Figuren 2, 4 und 9 hervor. Man erkennt ein im Querschnitt U-förmiges Bauteil mit zwei parallelen Schenkeln 26, 27 und einem Verbindungssteg 28. Die Schenkel 26, 27 erstrecken sich über die gesamte Länge des Magazins 15 als Führungsschienen, wobei der Schenlcel 26 auf beiden Seiten im Querschnitt trapezförmige Rippen 29 aufweist, deren Spitzen jeweils in einer Ebene liegen, während der Schenkel 27 eine Rippe 30 ähnlicher Form aufweist. An den Oberseiten sind die Schenkel 26, 27 mit einer Schwal benschwanznut versehen zur Aufnahme eines Kunststoffstreifens 31 bzw. 32. Der Schenkel 27 ist nahe dem Steg 28 verstärkt, wie bei 33 gezeigt. Die Außenseite des Schenkels 27 besitzt zwei beabstandete, einander zugekehrte Nuten zur rastenden Aufnahme einer Abdeckung 34. In Fig. 2 ist eine sehr lange U-Klammer 35 vom Schenkel 26 geführt, wobei der Steg auf dem Kunststoffstreifen 31 aufliegt und die Schenkel der Klammer gegen die Spitzen 29 auf beiden Seiten des Schenkels 26 mehr oder weniger anliegen. Die Länge der Schenkel beträgt zum Beispiel 90 mm. Der in Fig. 1 gezeigte Vorschieber 26 gleitet ebenfalls auf dem Streifen 31 des Schenkels 29.

In Fig. 4 hingegen werden Nägel 36 im Kanal zwischen den Schenkeln 26, 27 geführt, wobei der Kopf 37 der Nägel 36 auf dem Streifen 31, 32 aufliegt.

Die vorderen Enden der Schenkel oder Schienen 26, 27 sind plan geformt und liegen gegen eine plane Rück- oder Anschlagfläche 37 des rückwärtigen Bauteils 17 bündig an.Bei einem Vergleich der Figuren 3 und 5 ist zu erkennen, daß im Fall von Fig. 3 die Führungsschiene 26 zum Eintreibkanal 24 bzw. Eintreibstößel 25 ausgerichtet ist. Die Klammern 35 werden mithin ordnungsgemäß vom Eintreibstößel 25 nacheinander eingetrieben. Im Fall von Fig. 5 ist hingegen der Kanal zwischen den Schenkeln 26, 27 zum Eintreibstößel 25 ausgerichtet, damit die Nägel 36 eingetrieben werden können. Die Schenkel der Schienen 26, 27 haben mithin im Hinblick auf die Figuren 3 und 5 unterschiedliche Positionen. Aus den Figuren 6 und 7 ist zu erkennen, daß am vorderen oberen Ende die Schiene 27 einen seitlichen Ansatz 38 aufweist, dessen Vorderseite mit der planen Fläche der Schiene 27 in einer Ebene liegt. In den Ansatz 38 ist passend ein Stift 39 eingesetzt, dessen überstehendes Ende im Fall von Fig. 6 in einem passenden Sackloch 40 und im Fall von Fig. 7 in einem passenden Sackloch 41 einsitzt. Wie durch den Pfeil 42 in den Figuren 6 und 7 angedeutet, sind die Schienen 26, 27 jeweils gegenüber der anderen Figur parallel zu sich selbst verschoben, und zwar um den Betrag des Abstandes zwischen den Achsen der Löcher 40, 41. Wie in Fig. 9 durch strichpunktierte Linien angedeutet, werden die Schienen 26, 27 über ihre gesamte Länge gleichmäßig parallel verschoben.

Aus Fig. 8 ist zu entnehmen, daß in die vordere Platte 19 zwei Bohrungen 44 geformt sind, durch die wahlweise ein Schraubenbolzen 45 hindurchgeführt werden kann, um jeweils mit der Stirnseite der Schiene 27 verschraubt zu werden. Die neben den Bohrungen 44 angeordneten Symbole deuten die jeweilige Betriebsweise des Magazins an.

Die Anbringung des Magazins 15 am Handgriff 11 im hinteren Bereich sowie die Verstellmöglichkeit des Magazins geht aus Fig. 9 hervor. An der Seite im unteren Bereich des Handgriffs 11 ist eine Lasche 46 angebracht, die annähernd senkrecht absteht. An der Außenseite der Magazinabdeckung 34 ist eine Lasche 47 angebracht, die ebenfalls annähernd senkrecht absteht. Die Laschen 46, 47 liegen flachseitig aneinander. In der Lasche 47 ist ein Langloch 48 geformt (gestrichtelt gezeichnet). An der dem Langloch 48 abgewandten Seite der Lasche 47 ist ein Exzenterhebel 51 angeordnet, der mit einer Ansatzschraube 49 versehen ist. Die Ansatzschraube 49 ragt mit einem Ansatz durch das Langloch 48 der Lasche 47. Der mit Gewinde versehene Ansatz wird in eine Gewindebohrung der Lasche 46 verschraubt. Der Exzenterhebel 51 ist ferner mit einem Stift 50 versehen, der in das Langloch ⁴8 hineinragt. Die hintere Stirnseite des Handgriffs 11 ist mit Symbolen versehen, welche anzeigen, bei welcher Stellung des Exzenterhebels 51 das Magazin15 für welche Befestigungsmittel im hinteren Bereich eingestellt ist.

Bei der in Fig. 9 in ausgezogenen Linien gezeigten Position werden Nägel oder Stifte verschossen (siehe auch Symbol in Fig. 9). Bei der in strichpunktierten Linien gezeigten Position werden Klammern verschossen. Soll das Magazin 15 für Klammern eingerichtet werden, wird zunächst die Ansatzschraube 49 gelöst und um einen gewissen Betrag herausgedreht, so daß der Stift 39 aus dem entsprechenden Loch 40 heraustritt. Anschließend wird der Exzenterhebel 51 um 180 gedreht. Dabei verschiebt er mittels des Stiftes 50 die Lasche 47, wobei er gegen die gegenüberliegende Wand des Langlochs zu liegen kommt. Nachdem auch der vordere Bereich des Magazins 15 seitlich versetzt worden ist (siehe Fig. 6), wird die Ansatzschraube 49 wieder angezogen.

In Abwandlung der Funktion des gezeigten Magazins 15 können die Schienen 26, 27 auch so ausgeführt und verstellbar sein, daß beide U-Klammern aufnehmen in paralleler Reihe. Ferner können U-Klammern beide Schienen 26, 27 übergreifen, wenn sie miteinander in Anlage sind. Es versteht sich, daß Schußkanal 24 und Eintreibstößel 25 entsprechend angepaßt auszubilden sind. Die Nägel werden stets zwischen den Schienen 26, 27 geführt.

## Patentansprüche

1. Kraftgetriebenes Eintreibgerät für Befestigungsmittel mit einem Gehäuse, einem im Gehäuse aufgenommenen, angetriebenen Eintreibstößel, der in einem Eintreibkanal geführt ist und mit einem Magazin zur Aufnahme der Befestigungsmittel und deren Vorschub zum Eintreibkanal mit Hilfe eines Vorschiebers, dessen vorderes Ende an der Unterseite des Gehäuses befestigbar ist, wobei das Magazin zwei parallele, beabstandete, längliche Führungselemente aufweist, von denen wahlweise Nägel, stiftartige Befestigungsmittel usw. oder U-Klammern geführt sind, und wobei die Nägel, stiftartigen Defestigungselemente usw. im Kanal zwischen den Führungselementen angeordnet sind, dadurch gekennzeichnet, daß die Klammern (35) nur von einem (26) der beiden Führungselemente (26, 27) geführt sind und die Führungselemente (26, 27) wahlweise in zwei seitlich beabstandeten Positionen so am Gehäuse befestigbar sind, daß entweder die Längsachse des Kanals zwischen den Führungselementen (26, 27) oder des die Klammern (35) führenden Führungselements (26) zum Eintreibkanal (24) ausgerichtet ist.

2. Kraftgetriebenes Eintreibgerät für Befestigungsmittel mit einem Gehäuse, einem im Gehäuse aufgenommenen, angetriebenen Eintreibstößel, der in einem Eintreibkanal geführt ist und mit einem Magazin zur Aufnahme der Berestigungsmittel und deren Vorschub zum Eintreibkanal mit Hilfe eines Vorschiebers, dessen vorderes Ende an der Unterseite des Gehäuses befestigbar ist, wobei das Magazin zwei parallele beabstandete längliche Führungselemente aufweist, von denen wahlweise Nägel, stiftartige Befestigungselemente usw. oder U-Klammern geführt sind, und wobei die Nägel, stiftartigen Befestigungselemente usw. im Kanal zwischen den Führungselementen angeordnet sind, dadurch gekennzeichnet, daß eines oder beide Führungselemente in zwei seitlich beabstandeten Positionen am Gehäuse befestigbar sind und zur gemeinsamen Führung von Klammern einen kleineren Abstand voneinander haben als zur Führung der Nägel, stiftartigen Befestigungselemente usw.

3. Eintreibgerät nach Anspruch 1, dadurch gekennzeichnet, daß die Führungselemente (26, 27) einen festen Abstand zueinander aufweisen und gemeinsam verstellbar sind.

4. Eintreibgerät nach einem der Ansprüche 1 bis 3, dadurch gekennzeichnet, daß die Führungselemente (26, 27) parallel zu sich selbst verstellt werden.

5. Eintreibgerät nach einem der Ansprüche 1 bis 4, dadurch gekennzeichnet, daß die Führungselemente (26, 27) senkrecht gegen eine Anschlagfläche (37) des unterhalb des Gehäuses (10) angeordneten Werkzeugs (14) stoßen.

6. Eintreibgerät nach Anspruch 5, dadurch gekennzeichnet, daß mindestens ein Führungselement (27) an der vorderen Stirnseite einen Vorsprung (39) aufweist, der wahlweise mit einer von zwei Vertiefungen (40, 41) der Anschlagfläche (37) zusammenwirkt.

7. Eintreibgerät nach Anspruch 1, dadurch gekennzeichnet, daß der Vorschieber (16) auf dem die Klemmern (35) führender Führungselement (26) gleitend geführt ist.

8. Eintreibgerät, bei dem der hintere Endbereich des Magazins an einem unteren Griffabschnitt des Gehäuses anbringbar ist, insbesondere nach Anspruch 1, dadurch gekennzeichnet, daß am Griffabschnitt (11) eine erste Lasche (46) und am Magazin (15) eine zweite Lasche (47) befestigt sind, die in zwei unterschiedlichen Positionen relativ zueinander fest miteinander verbindbar sind, vorzugsweise durch einen Schraubenbolzen (49).

9. Eintreibgerät nach Anspruch 8, dadurch gekennzeichnet, daß eine Lasche (47) ein Langloch (48) aufweist, durch das der Schraubenbolzen (49) hindurchgeführt ist, der seinerseits mit der anderen Lasche (46) verschraubt ist, ein Exzenter (51) auf der das Langloch (48) aufweisenden Lasche (47) verdrehbar gelagert ist und mit einem Vorsprung (50) in das Langloch (48) eingreift.

10. Eintreibgerät nach Anspruch 9, dadurch gekennzeichnet, daß der Exzenter (51) auf dem Schraubenbolzen (49) gelagert ist.

11.Eintreibgerät nach einem der Ansprüche 5 bis 10, dadurch gekennzeichnet, daß mindestens eines der Führungselemente (26, 27) mit Hilfe einer Schraube (45) am Werkzeug (14) befestigt ist, die wahlweise über eine von zwei Bohrungen (44) durch das Werkzeug (14) von der Vorderseite des Werkzeugs (14) einschraubbar ist.

12. Eintreibgerät nach einem der Ansprüche 1 bis 11, dadurch gekennzeichnet, daß die Führungselemente (26, 27) einteilig geformt und durch einen unteren Steg (28) miteinander verbunden sind.

13. Eintreibgerät nach einem der Ansprüche 1 bis 12, dadurch gekennzeichnet, daß an die Führungselemente (26, 27) in Längsrichtung verlaufende Rippen (29, 30) angeformt sind.
